# EUROPÄISCHE PATENTSCHRIFT

(11) **EP 0 257 481 B1**
(45) Veröffentlichungstag und Bekanntmachung des Hinweises auf die Patenterteilung: **13.06.1990**
(21) Anmeldenummer: 87111800.6
(22) Anmeldetag: 14.08.1987
(51) Int. Cl.: B65D 55/02

(54) **Kindersicherer Schraubverschluss**
Child-proof threaded closure
Fermeture filetée résistante aux enfants

(30) Priorität: 28.08.1986 DE 3629289
(43) Veröffentlichungstag der Anmeldung: 02.03.1988
(73) Patentinhaber: Joh. A. Benckiser GmbH, D-67059 Ludwigshafen (DE)
(72) Erfinder: Schick, Jürgen, D-6944 Hemsbach (DE); Kaschewski, Bernd, D-6701 Erbolzheim (DE); Ehrenfried. Kurt, D-6700 Ludwigshafen (DE)
(74) Vertreter: Grussdorf, Jürgen, Dr.

(56) Entgegenhaltungen:
- GB-A- 2 105 693
- US-A- 4 436 211

## Beschreibung

### Kindersicherer Schraubverschluß

Die vorliegende Erfindung betrifft einen gegen Überdrehen festen kindersicheren Schraubverschluß (bekannt aus US-A 4 436 211). Derartige kindersichere Schraubverschlüsse werden für Vorratsbehältnisse mit Haushaltschemikalien oder dergleichen verwendet, insbesondere für Reinigungsflüssigkeiten enthaltende Flaschen. Der Verschluß ist gleichwohl auch für andere Behältnisse, wie z. B. Arzneien enthaltende geeignet.

Bekannt sind Verschlüsse für Reinigerflaschen, bei denen das Öffnen durch Zusammenpressen gegenüberliegender Schraubkappenpartien und gleichzeitiges Drehen im Gegenuhrzeigersinn vorgenommen wird.

Ein Überdrehen dieser Verschlüsse beim Verschließen ist durch entsprechend starke Dimensionierung des eingesetzten Gewindes erschwert, die Kindersicherung besteht in entsprechende Anschläge der Schraubkappe radial spreitenden auf der Flasche befindlichen Rasten, wobei die Anschläge in geschlossenem Zustand hinter diesen anliegen. Die Schraubkappe ist dabei zweiteilig ausgebildet, die Peripherie stellt die eigentliche (die Anschläge tragende) elastisch durch Handkraft verformbare Kappe dar, innen ist konzentrisch ein Gewindeteil angeordnet.

Wegen der notwendigerweise stark auszulegenden Gewinde und der dadurch bedingten Hinterschneidungen werden derartige Flaschen und ihre Verschlüsse im Blasverfahren hergestellt.

Die vorliegende Erfindung hat sich daher die Aufgabe gestellt, einen Schraubverschluß der eingangs geschilderten Art zu schaffen, der unter gleichzeitiger Erhöhung der Funktionssicherheit im Spritzgußverfahren herstellbar ist.

Die Lösung dieser Aufgabe gelingt bei einem überdrehfesten kindersicheren Schraubverschluß für Reinigungsflüssigkeiten enthaltende Vorratsflaschen, bestehend aus auf dem Gefäß angeordnetem Ausgießer mit Außengewinde und angeformten radial spreitenden Rasten sowie einer von den Rasten aufweitbaren, Anschläge aufweisenden Schraubkappe mit separatem Innengewindestück, der erfindungsgemäß die folgenden Merkmale besitzt:
a) der Ausgießer 1 weist ein zweigängiges Außengewinde 2 auf,
b) jeder Gang des Gewindes 2 umgreift einen Winkel von ::ii 180_{°},
c) die Gänge überlappen nicht oder nur unwesentlich,
d) zwischen den radial-spreitenden Rasten 3 und dem Ausgießer 1 sind Schwellen 4 angeordnet.
e) die Schraubkappe 5 weist ein entsprechendes zweigängiges Gewinde 6 auf dem Innengewindestück 7 auf.
f) das Innengewindestück 7 besitzt als Überdrehsicherung gegenüberliegende keilförmige Einschnitte 8 mit in aufgeschraubtem Zustand an den Schwellen 4 anliegenden Stoßkanten 9.

Unter dem separaten Innengewindestück wird dabei ein vorzugsweise zylindrisches Teil mit Innengewinde.verstanden. An dieses ist die äußere Kappenhülle kopfseitig derart angeformt, daß sie sich mit Handkraft zur Freigabe der hinter den Rasten befindlichen Anschläge federnd zusammendrücken läßt.

Durch die Kombination der oben genannten Merkmale ist ein Körper herstellbar, der hinterschneidungsfrei und somit im Spritzgußverfahren herstellbar ist.

Durch die Ausbildung als zweigängiges Gewinde mit je einem Umschlingungswinkel von s180° entstehen auf dem Ausgießer zwei Gewindehalbgänge, wobei die obere Unterkante des Halbganges über dem oberen Kantenanfang des jeweiligen unteren Gewindehalbganges ausläuft. Ein derartiges Gewinde ist ohne Hinterschneidung herstellbar, jedoch auf relativ niedrige Gangtiefe beschränkt und somit nicht überdrehsicher.

Erfindungsgemäß ist daher die Überdrehsicherung von der Schraubfunktion getrennt und als Stoßkanten-Schwellenpaar ausgelegt. Die Gewindeanfänge und ihre Steigungen sind dabei so ausgelegt, daß die Stoßkanten an die Schwellen bei vollkommen eingeschraubtem Verschluß anschlagen, wobei auch die Kappe normalerweise auf der Gefäßhülle aufliegt.

Für das Gewinde hat sich eine Gangtiefe von ca. 0,5 mm bewährt, da hierdurch gleichzeitig ausreichende Stabilität und Funktion mit der geforderten Entformbarkeit kombiniert sind.

Für die Herstellung im Spritzgußverfahren hat sich für den vorliegenden Zweck Polypropylen wegen seiner Materialeigenschaften gut bewährt. Die daraus hergestellten erfindungsgemäßen Verschlüsse greifen präzise, rasten auch nach häufigem Gebrauch kindersicher ein und die Federkonstante und damit die für das Öffnen benötigte Handkraft bleiben konstant. Ein die Funktionssicherheit beeinträchtigender Verschleiß, insbesondere Abrieb an den Materialkanten,konnte nicht beobachtet werden.

Falls zur Materialersparnis die durch die keilförmigen Einschnitte entstehenden Stoßkanten zu schmal und damit scharfkantig ausfallen, wird vorgeschlagen, zur Schonung der Schwellen die Stoßkanten mit Plättchen zu versehen.

Vorteilhafterweise befindet sich das Gewinde auf dem Ausgießer auf einem an diesem angeordneten Ring. Einmal kann damit die Gewindefläche vergrößert werden, zum anderen kann dieser Ring gleichzeitig als Anschlag für eine aufgeschobene und z. B. durch Prellverschuß gesicherte Spritzdüse oder dergleichen dienen.

Als Formgeometrie hat sich für Schwellen und Rasten eine Stärke von ca.2 mm und für die Schwellen eine Breite von mindestens ca. 1 mm bewährt, wobei die Maße ohne weiteres an die jeweiligen Materialbedingungen angepaßt erhöht werden können.

Eine geringere Auslegung kann auch bei Verwendung des relativ harten und widerstandsfähigen Polypropylen zu Störungen der Funktionssicherheit führen.

Vorzugsweise ist der Verschluß mit dem Gefäßoberteil materialeinheitlich ausgeführt, wobei das im Spritzguß hergestellte Gefäßoberteil mit ihrem Unterteil z. B. durch Aufprellen und Verschweißen oder Verkleben verbunden wird.

Anhand der beiliegenden Figuren wird die vorliegende Erfindung näher erläutert.
Fig. 1 und 2 zeigen dabei das auf dem Behältnis angeordnete untere Teil des Verschlusses.
Fig. 3 und 4 zeigen die Verschlußkappe.

Fig. 1 zeigt den auf einer Vorratsflasche 13 angeordneten zu verschließenden Ausgießer 1. Dieser Ausgießer trägt einen Ring 11, in den zwei halbe Gänge eines Außengewindes 2 eingeformt sind, die sich nicht bzw. nur unwesentlich überlappen, d. h., die obere Kante 14 des rechts dargestellten Gewindehalbganges beginnt unterhalb der Unterkante 15 des links dargestellten Gewindehalbganges. Auf der Platte 16 der Vorratsflasche 13, die den Ausgießer 1 trägt, sind weiterhin die Rasten 3 und die Schwellen 4 dargestellt, wobei die Rückseiten der Schwellen im vorliegenden Falle in die Rückseiten der Rasten 3 auslaufen.

Oberhalb des das zweigängige Gewinde 2 tragenden Ringes 11 ist ein Prellring 12 angeordnet. Uber diesen kann eine Spritzdüse geschoben und mit Hilfe des Prellringes 12 und eines entsprechenden Gegenstücks in der Düse gesichert werden, wobei sie am Durchrutschen nach unten hin durch den Ring 11 gehindert ist.

Fig. 2 zeigt das vorher beschriebene Oberteil einer Vorratsflasche in perspektivischer Draufsicht.

Im Ausgießer 1 befinden sich die Öffnungen 17, durch die die Inhaltsflüssigkeit aus der Flasche ausgebracht wird. An den Ausgießer 1 sind gegenüberliegend die Schwellen 4 angeschlossen, die in die Rasten 3 auslaufen. Gegen die Vorderflächen 18 dieser Rasten, die bogen- oder keilförmig nach innen gezogen sind, drücken beim Aufschrauben der Kappe deren Aufweitkeile 19 (Fig. 3, 4) um diese über das Hindernis der Rasten 18 zu bewegen und an ihren Rückenflanken,in die die Aufweitkeile schließen, gegen ein Öffnen durch Kinder zu sichern.

Fig. 3 zeigt die Schraubkappe 5 für die Vorratsflasche. Diese besteht aus der äußeren Hülle 20, der eigentlichen Kappe und dem separaten, mit der Hülle 20 kopfseitig verbundenen Innengewindestück 7. Im Hintergrund der Hülle 20 ist ein Aufweitkeil 19 erkennbar.

Hülle 20 und Innengewindestück sind derart miteinander verbunden, daß die Hülle 20 zum Schlie- βen und Öffnen ausreichend federt. Zur Stabilisierung weist die Schraubkappe Rippen 21 auf, um einen Winkel von 90_{°} zu den Aufweitkeilen 19 versetzt befinden sich außen an der Hülle 20 Griffmulden 22, die ein Öffnen unter falschem Winkel verhindern.

Am unteren Teil des Innengewindestücks 7 ist das entsprechende 2-gängige Innengewinde 6 angeordnet. Das Innen gewindestück weist gegenüberliegende keilförmige Einschnitte 8 auf, die die Stoßkanten 9 bilden, die an die Schwellen 4 in aufgeschraubtem Zustand stoßen und ein Überdrehen verhindern. Der Winkel zwischen den sichernden Hinterkanten der Aufweitkeile 19 und den Stoßkanten 9 entspricht der projizierten Breite der Schwellen 4.

Fig. 2 zeigt die Kappe in Draufsicht von unten.

An der Hülle 20 befinden sich die Aufweitkeile 19, deren Abstand durch Krafteinwirkung auf die Hülle senkrecht zu diesen vergrößert werden kann.

Das Innengewindestück 7 läuft gegen die Stoßkanten 9 aus, die hier durch Plättchen 10 verstärkt sind. Im Verschlußkappenoberteil und an der Innenfläche des Innengewindestücks 7 befinden sich die Rippen 21.

## Patentansprüche

1. Überdrehfester, kindersicherer Schraubverschluß für Gefäße, insbesondere für Reinigungsflüssigkeiten enthaltende Vorratsflaschen, bestehend aus auf dem Gefäß angeordnetem Ausgießer mit Außengewinde und angeformten radial spreitenden Rasten sowie einer von den Rasten aufweitbaren, Anschläge aufweisenden Schraubkappe mit separatem Innengewindestück, gekennzeichnet durch die folgenden Merkmale:
a) der Ausgießer (1) weist ein zweigängiges Außengewinde (2) auf,
b) jeder Gang des Gewindes (2) umgreift einen Winkel von ₉ 18₀0,
c) die Gänge überlappen nicht oder nur unwesentlich,
d) zwischen den radial-spreitenden Rasten (3) und dem Ausgießer (1) sind Schwellen (4) angeordnet,
e) die Schraubkappe (5) weist ein entsprechendes zweigängiges Gewinde (6) auf dem Innengewindestück (7) auf,
f) das Innengewindestück (7) besitzt als Überdrehsicherung gegenüberliegende keilförmige Einschnitte (8) mit in aufgeschraubtem Zustand an den Schwellen (4) anliegenden Stoßkanten (9).

2. Schraubverschluß nach Anspruch 1, dadurch gekennzeichnet, daß die Gangtiefe der Gewinde ca. 0,5 mm beträgt.

3. Schraubverschluß nach Anspruch 1 oder 2,dadurch gekennzeichnet, daß er im Spritzgußverfahren hergestellt ist.

4. Schraubverschluß nach mindestens einem der Ansprüche 1-3, dadurch gekennzeichnet, daß er aus Polypropylen besteht.

5. Schraubverschluß nach mindestens einem der Ansprüche 1-4, dadurch gekennzeichnet, daß an die Stoßkanten (9) Plättchen (10) angeformt sind.

6. Schraubverschluß nach mindestens einem der Ansprüche 1-5, dadurch gekennzeichnet, daß das auf dem Ausgießer angeordnete Gewinde (2) sich auf einem Ring (11) befindet und daß oberhalb des Ringes (11) eine Sicherung (12) zur Aufnahme einer Spritzdüse oder dergleichen angeordnet ist, für die der Ring (11) als Anschlag dient.

7. Schraubverschluß nach mindestens einem der Ansprüche 1-6, dadurch gekennzeichnet, daß die Schwellen (4) und die Rasten (3) eine Stärke von ca. 2 mm aufweisen und daß die Schwellen (4) eine Breite von mindestens ca. 1 mm besitzen.

## Revendications

1. Fermeture à visser à l'épreuve des enfants et résistante à la rotation excessive, pour des récipients, en particulier pour des bouteilles de réserve contenant des liquides de nettoyage, constituée d'un bec verseur, qui est agencé sur le récipient et qui présente un filetage externe et des éléments d'encliquetage adaptés qui s'étendent radialement, ainsi qu'un capuchon à visser, qui est capable de s'élargir à partir des éléments d'encliquetage, qui présente des arrêts et qui comprend une pièce taraudée séparée, caractérisée par les caractéristiques suivantes:
a) le bec verseur (1) présente un filetage externe (2) à filet double,
b) chaque spire du filetage (2) enveloppe un angle de s 180_{°},
c) les spires ne se chevauchent pas ou seulement insensiblement,
d) entre les éléments d'encliquetage s'étendant radialement (3) et le bec verseur (1) sont agencées de barres (4),
e) le capuchon à visser (5) présente un filetage (6) à filet double correspondant sur la pièce taraudée (7),
f) la pièce taraudée (7) possède comme sécurité contre la rotation excessive des entailles (8) en forme de cale, qui sont situées l'une en face de l'autre et qui présentent, à l'état vissé, des rebords (9) en appui sur les barres (4).

2. Fermeture à vissser suivant la revendication 1, caractérisé en ce que le pas de vis est d'environ 0,5 mm.

3. Fermeture à visser suivant la revendication 1 ou 2 caractérisée en ce qu'elle est fabriquée dans le procédé de moulage par injection.

4. Fermeture à visser suivant au moins l'une des revendications 1 à 3, caractérisée en ce qu'elle est en polypropylène.

5. Fermeture à visser suivant au moins l'une des revendications 1 à 4, caractérisé en ce que de petites plaques (10) sont adaptées sur les rebords (9).

6. Fermeture à visser suivant au moins l'une des revendications 1 à 5, caractérisée en ce que le filetage (2) qui est agencé sur le bec verseur, se trouve sur une bague (11) et en ce que, au-dessus de la bague (11), une sécurité (12) destinée au logement d'un ajutage à injection ou analogues, pour lequel la bague (11) sert d'arrêt, est agencée.

7. Fermeture à visser suivant au moins l'une des revendications 1 à 6, caractérisée en ce que les barres (4) et les éléments d'encliquetage (3) présentent une épaisseur d'environ 2 mm et en ce que les barres (4) possédant une largeur d'au moins environ 1 mm.

## Claims

1. Non-stroppablee, child-proof screw closure for containers, especially for storage bottle containing cleaning liquids, consisting of a pourer, arranged on the container, with external threads and radially extended stops formed thereon, as well as of a screw cap having catches which can be opened out by the stops, with separate internal threaded piece, characterised by the following features:
a) the pourer (I) has a double external thread (2),
b) each pitch of the thread (2) spans an angle of ≤ 180_{°},
c) the pitches do not overlap or only insubstan- tially,
d) crosspieces (4) are arranged between the radially extending stops (3) and the pourer (1),
e) the screw cap (5) has a corresponding double thread (6) on the inner threaded piece (7),
f) the inner threaded piece (7) has, as a security against stripping, oppositely-lying wedge-shaped notches (8) with stop edges (9) lying against the crosspieces (4) in a screwed-on state.

2. Screw closure according to claim 1, characterised in that the pitch of the thread amounts to about 0.5 mm.

3. Screw closure according to claim 1 or 2, characterised in that it is produced by the injection moulding process.

4. Screw closure according to at least one of claims 1-3, characterised in that it consists of polypropylene.

5. Screw closure according to at least one of claims 1-4, characterised in that lamellae (10) are formed on the stop edges (9).

6. Screw closure according to at least one of claims 1-5, characterised in that the thread (2) provided on the pourer is present on a ring (11) and that above the ring (11) a security means (12) is provided for the reception of a spray nozzle of the like, for which the ring (11) serves as stop.

7. Screw closure according to at least one of claims 1-6, characterised in that the crosspiece (4) and the stops (3) have a thickness of about 2 mm, and that the crosspieces (4) possess a breadth of at least about 1 mm.
